# EUROPÄISCHE PATENTSCHRIFT

(11) **EP 3 372 742 B1**
(45) Veröffentlichungstag und Bekanntmachung des Hinweises auf die Patenterteilung: **29.12.2021**
(21) Anmeldenummer: 17001466.6
(22) Anmeldetag: 31.08.2017
(51) Int. Cl.: E04B 1/94, E04B 1/76, E04F 13/08, E04F 13/14, E04B 2/86

(54) **BAUKONSTRUKTION MIT BRANDSCHUTZFUNKTION FÜR AUSSENWÄNDE SOWIE VERFAHREN ZUR HERSTELLUNG EINER DERARTIGEN BAUKONSTRUKTION**
BUILDING STRUCTURE WITH FIRE PROTECTION FUNCTION FOR EXTERNAL WALLS AND METHOD FOR PRODUCING SUCH A BUILDING STRUCTURE
CONSTRUCTION DE BÂTIMENTS POURVUE DE FONCTION DE PROTECTION CONTRE L'INCENDIE POUR MURS EXTÉRIEURS AINSI QUE PROCÉDÉ DE FABRICATION D'UNE TELLE CONSTRUCTION DE BÂTIMENTS

(30) Priorität: 08.03.2017 DE 202017001334 U
(43) Veröffentlichungstag der Anmeldung: 12.09.2018
(73) Patentinhaber: LKS GmbH, 90425 Nürnberg (DE)
(72) Erfinder: Taheri Sohi, Majid, 90425 Nürnberg (DE)
(74) Vertreter: Tergau & Walkenhorst Patentanwälte PartGmbB

(56) Entgegenhaltungen:
- JP-A- 2010 222 828
- JP-A- 2016 113 830
- US-A1- 2015 240 483

## Beschreibung

Die Erfindung richtet sich auf eine Baukonstruktion mit Brandschutzfunktion für mit einer Au-βendämmung versehene oder zu versehende Außenwände, sowie auf ein Verfahren zur Herstellung einer derartigen Baukonstruktion.

Eine Baukonstruktion mit den Merkmalen des Oberbegriffs von Anspruch 1 ist aus der Offenlegungsschrift US 2015/240483 A1 bekannt.

Im Folgenden steht die Abkürzung LKS für Leichtbeton-Konstruktionssystem.

Die heutige Fassadendämmung verwendet häufig Platten aus expandiertem Polystyrol (EPS), welche unter dem Namen "Styropor" bekannt sind. Solche mit EPS gedämmten oder zu dämmenden Fassaden bringen erhebliche Nachteile mit sich. Unter anderem sind solche EPS-Platten als Wärmedämmverbundsystem (WDVS) anfällig für Algen- und Schimmelfall, Spechtschäden, Brände und sonstige Umweltbeeinträchtigungen.

Die Dämmung mit der Polystyrol EPS-WDVS ist problematisch. Aufgrund der mangelnden Wärmespeicherfähigkeit wird eine solche Dämmung tagsüber sehr heiß und kühlt in der Nacht stark ab. Die im Dämmstoff eindiffundierte Luftfeuchte kondensiert dann oder betaut ihre - dank extremer Wärmedehnung - bald korrodierende Oberflächenbeschichtung. Dies führt zu Schimmel- und Algenbildung. Deshalb wird die EPS-WDVS-Beschichtung systematisch pestizidbehandelt. Nach einiger Zeit werden die Giftstoffe aber ausgewaschen und gelangen ins Ab- und Grundwasser.

Allein aufgrund der Tatsache, dass EPS ein Produkt aus Erdöl ist und trotz Flammschutzmittel zu der Baustoffklasse B1 oder B2 - also schwer bis normal entflammbar - gehört, erfordert der Brandschutz bei Verwendung von EPS als Außenwanddämmung Haupt- und Zusatz-Brandriegel, Sturzschutze, usw., um zu verhindern, dass sich Brände über die Fassadendämmung schnell auf andere Etagen ausbreiten. Dies gelingt jedoch nicht immer, wie zahlreiche Brände zeigen, wo die Außenwanddämmung maßgeblich zur Entstehung und/oder Ausbreitung eines Brandes beigetragen hat.

Der Einsatz von EPS-WDVS hat gezeigt, dass im Brandfall häufig sehr große Brandschäden (nachgewiesen durch Feuerwehren verschiedener Städte und Gutachter) in weniger als 10 Minuten entstehen, so dass in diesen Fällen nicht einmal dem angegebenen Feuerwiderstand "Brandschutzklasse B1 (schwer entflammbar)" entsprochen wird.

Denn im Brandfall können Fassaden, die mit EPS gedämmt sind, nicht einmal 10 Minuten Widerstand gegen das Feuer leisten. Im Brandfall sollte eine Außenfassade jedoch einen Feuerwiderstand von wenigstens 45 Minuten haben, um den Rettungskräften genügend Zeit zu geben, das Feuer unter Kontrolle zu bekommen, bevor es sich über die Fassade auf das ganze Haus ausbreitet.

Aus den Nachteilen des beschriebenen Standes der Technik resultiert das die Erfindung initiierende Problem, eine gattungsgemäße Baukonstruktion für gedämmte und/oder zu dämmende Außenwände derart weiterzubilden, dass der Entstehung und/oder Ausbreitung von Bränden an Fassaden eine Grenze gesetzt wird, so dass Häuser kostengünstig und nachhaltig gedämmt werden können und dennoch brandsicher sind.

Die Lösung dieses Problems gelingt durch eine Baukonstruktion mit den Merkmalen des Anspruchs 1.

Durch die erfindungsgemäße Baukonstruktion wird die betreffende Fassade außerhalb der Wärmedämmung mit vorgefertigten Platten aus Leichtbeton abgedeckt bzw. verhüllt. Damit wird der Zutritt von Luftsauerstoff zu der Wärmedämmung vermindert oder ganz unterbrochen. Somit kann das Dämmmaterial nicht Feuer fangen, sondern würde allenfalls bei großer Hitze schmelzen. Die Leichtbetonplatten selbst sind nicht brennbar. Andererseits wird durch die Abstützung der Leichtbetonplatten über Profile oder Schienen auf dem tragenden Untergrund die Wärmedämmung selbst vor übermäßigem Druck bewahrt, so dass deren Poren ihre Dämmungswirkung beibehalten. Auch bleibt dadurch die Außenhülle eben und muss vor dem Verputzen und/oder Streichen nicht noch geebnet werden.

Bevorzugt hat ein Abstandhalter eine langgestreckte Gestalt, um die Kanten vorgefertigter Platten abstützen zu können.

Es wird empfohlen, dass entlang einer Kante einer vorgefertigten Platte aus Leichtbeton jeweils nur ein Abstandhalter verlegt wird, so dass die Platte aus Leichtbeton eine vollkommen ebene Abstützfläche vorfindet, insbesondere ohne Knicke, so dass ein Bruch einer Leichtbetonplatte nicht zu befürchten ist. Dies lässt sich besonders leicht realisieren, wenn ein im Handel erhältliches Abstandelement eine Länge aufweist, die etwa der Erstreckung einer Kante einer Leichtbetonplatte entspricht oder länger ist als jene Kante, insbesondere etwa einem Vielfachen jener Kantenlänge entspricht. Ggf. können solchenfalls mehrere vorgefertigte Platten entlang eines gemeinsamen Abstandhalters verlegt werden.

Besondere Vorzüge ergeben sich dadurch, dass ein Abstandhalter zumindest bereichsweise profilförmig ausgestaltet ist. Damit hat er im Verlauf einer Kante einer daran verlegten, vorgefertigten Platte zumindest bereichsweise einen konstanten Querschnitt und bietet also eine große, ebene Anlagefläche.

Vorteilhafterweise lässt sich die Anordnung derart treffen, dass ein Abstandhalter einen profilförmig durchgehenden Teil mit entlang einer Längsachse konstantem Querschnitt aufweist sowie daran angesetzte oder angeformte Elemente, welche untereinander vorzugsweise in einer gemeinsamen Flucht parallel zu der Längsachse des durchgehenden Teils liegen. Dabei liefert der profilförmige Teil sozusagen eine Art Rückgrat, längs welchem sich mehrere angeformte Elemente aneinander reihen können.

Es hat sich als günstig erwiesen, dass ein Abstandhalter einen L- oder T-förmigen Querschnitt aufweist. Damit lässt er sich einerseits an der tragenden Bausubstanz befestigen, und er ist andererseits jener gegenüber erhaben und kann dadurch die betreffende Leichtbetonplatte auf Abstand zu der tragenden Bausubstanz halten.

Indem wenigstens ein Abstandhalter bei Bedarf zumindest einen Montageschenkel zur flächigen Anlage an der Außenseite der vorhandenen und/oder tragenden Bausubstanz der Außenwand aufweist, kann durch einen flächigen Kontakt zwischen der Außenfläche der Bausubstanz und einem Abstandhalter der letztere ausgerichtet und in ausgerichtetem Zustand fixiert werden.

Die Erfindung sieht weiterhin vor, dass wenigstens ein Abstandhalter zumindest einen Stützschenkel aufweist mit einer freien Stirnseite zur Anlage an der Rückseite einer vorgefertigten Platte aus Leichtbeton. Ein solcher Kontakt bietet der betreffenden Platte aus Leichtbeton eine sichere Abstützung, so dass sie auch äußeren mechanischen Einflüssen wie bspw. Druck oder Stöße aufnehmen kann, ohne Schaden zu nehmen.

Es liegt im Rahmen der Erfindung, dass im Querschnitt eines Abstandhalters der Montageschenkel und der Stützschenkel einen rechten Winkel miteinander einschließen. Wenn sich der Stützschenkel lotrecht zu dem Montageschenkel erstreckt, wird er in eingebautem Zustand des Abstandhalters lotrecht von der Außenfläche der Bausubstanz weg ragen und bietet sodann mit seiner freien Längs-Stirnseite eine Abstützmöglichkeit für eine vorgefertigte Platte aus Leichtbeton.

Wenn die freie Stirnseite des Stützschenkels parallel zu der Anlagefläche des Montageschenkels ist, bietet sie bei optimaler Ausrichtung des Montageschenkels an der Oberfläche der tragenden Bausubstanz eines Gebäudes einer davor befestigten Platte aus Leichtbeton eine zweidimensionale Anlagefläche dar, so dass die Platte keine Überlastung infolge lokaler Druckspitzen erfährt.

Der Montageschenkel kann eine oder vorzugsweise mehrere Bohrungen zum Hindurchstecken von Befestigungsschrauben aufweisen, mit welchen der Abstandhalter an der Bausubstanz festlegbar ist, insbesondere mittels Dübeln.

Die Erfindung empfiehlt, dass der Stützschenkel eine oder vorzugsweise mehrere Ausnehmungen, insbesondere in Form von Durchgangsöffnungen aufweist. Wenn Abstandhalter in einem Raster an einer Wandfläche befestigt werden, so können sie im Extremfall benachbarte Felder der Außenwand voneinander trennen. Durch eben diese Ausnehmungen wird jedoch eine Verbindung zwischen solchen Wandabschnitten oder -feldern geschaffen, so dass bspw. ein Luftaustausch möglich ist.

Die Erfindung bietet die Möglichkeit, dass an wenigstens einer Stirnseite wenigstens eines Abstandhalters bei Bedarf ein Profilschenkel über den anderen übersteht, insbesondere der Stützschenkel gegenüber dem Montageschenkel übersteht. Dadurch können in Bereichen, wo zwei oder mehr Abstandhalter unter einem Winkel zusammentreffen, die Stützschenkel vollständig zusammengefügt werden, ohne dass die Montageschenkel der betreffenden Abstandhalter dabei in Konflikt kommen.

Für die Befestigung eines Abstandhalters an der Außenseite der vorhandenen und/oder tragenden Bausubstanz der Außenwand empfiehlt die Erfindung die Verwendung einer oder mehreren Schrauben, welche vorzugsweise den Montageschenkel durchgreifen und mittels Dübel im Mauerwerk verankert werden.

Weitere Vorteile ergeben sich dadurch, dass wenigstens einer vorgefertigten Platte aus Leichtbeton bei ihrer Herstellung Holzspäne oder sonstige Holzpartikel beigemengt sind. Holzspäne sind leicht und haben ein gutes Wärmedämmungsvermögen. Eine solchermaßen ausgerüstete Leichtbetonplatte ist weniger spröde. Außerdem können die Fasern des Holzes wie eine Armierung wirken. Schließlich verleihen sie einer solchen Leichtbetonplatte an der Außenseite Unebenheiten, woran ein Putz leichter haftet als an einer glatten Betonplatte. Auch die Abstandhalter bestehen aus Leichtbeton, ggf. mit beigemengten Holzspänen.

Besondere Vorteile lassen sich dadurch erzielen, dass eine vorgefertigte Platte aus Leichtbeton und/oder ein Abstandhalter aus Leichtbeton einen Holz/Zement-Wert (kg/kg) von 1 : 2 oder mehr aufweist, beispielsweise von 1 : 1 oder mehr, vorzugsweise von 1,2 : 1 oder mehr, insbesondere von 1,4 : 1 oder mehr. Erst oberhalb dieser unteren Grenzwerte kommen die positiven Eigenschaften der Holzpartikel deutlich zum Tragen. Dabei sollte jedoch darauf geachtet werden, dass die Trockenrohdichte des Leichtbetons einen oberen Grenzwert von 1200 kg/m3 nicht übersteigt.

Andererseits sollte eine vorgefertigte Platte aus Leichtbeton und/oder ein Abstandhalter aus Leichtbeton einen Holz/Zement-Wert (kg/kg) von 4 : 1 oder weniger aufweisen, vorzugsweise von 3,5 : 1 oder weniger, insbesondere von 3 : 1 oder weniger. Indem ein solcher, oberer Grenzwert nicht überschritten wird, kann auch der Zementanteil seine stabilisierenden Eigenschaften optimal entfalten.

Eine Leichtbetonplatte und/oder ein Abstandhalter aus Leichtbeton der erfindungsgemäßen Baukonstruktion kann einen Zuschlagstoffanteil von 4 Gew.-% oder darunter aufweisen.

Der Holzanteil im fertigen Produkt kann bis zu 90 Vol.-% betragen.

Eine weitere Konstruktionsvorschrift besagt, dass wenigstens eine vorgefertigte Platte aus Leichtbeton und/oder wenigstens ein Abstandhalter aus Leichtbeton eine Trockenrohdichte von 500 kg/m3 oder mehr aufweist, beispielsweise eine Trockenrohdichte von 600 kg/m3 oder mehr, vorzugsweise eine Trockenrohdichte von 700 kg/m3 oder mehr, insbesondere eine Trockenrohdichte von 800 kg/m3 oder mehr. Eine solche Platte ist hinreichend massiv, um von äußeren Einflüssen wie bspw. Wind oder Sturm, etc., nicht in Schwingungen versetzt zu werden.

Auf der anderen Seite sollte eine vorgefertigte Platte aus Leichtbeton und/oder ein Abstandhalter aus Leichtbeton eine Trockenrohdichte von 1200 kg/m3 oder weniger aufweisen, beispielsweise eine Trockenrohdichte von 1100 kg/m3 oder weniger, vorzugsweise eine Trockenrohdichte von 1000 kg/m3 oder weniger, insbesondere eine Trockenrohdichte von 900 kg/m3 oder weniger. Wenn das spezifische Gewicht einer solchen Leichtbetonplatte zu hoch wird, so wird ihre Befestigung zu großen Beanspruchungen ausgesetzt.

Es hat sich bewährt, dass wenigstens eine vorgefertigte Platte aus Leichtbeton eine Dicke von 15 mm oder mehr aufweist, vorzugsweise eine Dicke von 20 mm oder mehr, insbesondere eine Dicke von 25 mm oder mehr. Dadurch erhält eine solche Platte eine ausreichende mechanische Stabilität, so dass sie bei inneren Zugspannungen infolge eines räumlichen Versatzes zwischen abstützenden Abstandhaltern und anpressenden Befestigungsschrauben nicht zu zerbrechen droht.

Durch eine bevorzugte Begrenzung der Stärke einer Leichtbetonplatte, bspw. auf eine Stärke von 45 mm oder weniger, vorzugsweise auf eine Stärke von 40 mm oder weniger, insbesondere auf eine Stärke von 35 mm oder weniger, wird auch deren Gewicht bzw. Flächengewicht begrenzt und somit die zur Verankerung benötigte Konstruktion entlastet. Falls dies aus anderen Gründen erforderlich ist, können allerdings auch Leichtbetonplatten mit einer größeren Stärke verwendet werden, bspw. mit einer Stärke bis zu 60 mm, oder mit einer Stärke bis zu 80 mm, oder gar mit einer noch größeren Stärke.

Wenigstens ein Abstandhalter kann mittels einer oder mehrerer Schrauben an der Außenseite der vorhandenen und/oder tragenden Bausubstanz der gedämmten oder zu dämmenden Fläche befestigbar sein. Dabei können solche Schrauben bevorzugt an der vorhandenen und/oder tragenden Bausubstanz in dort eingesetzten Dübeln verankert werden.

Die Erfindung bietet die Möglichkeit, dass wenigstens eine vorgefertigte Platte aus Leichtbeton mit einem oder mehreren Dübeln an der Außenseite der vorhandenen und/oder tragenden Bausubstanz der Außenwand befestigbar ist, vorzugsweise mit einem oder mehreren Schlagdübeln, insbesondere mit einem oder mehreren WDVS-Schlagdübeln. Diese Dübel können gegenüber den Abstandhaltern seitlich versetzt angeordnet werden, bspw. zur Mitte einer Platte hin, während die Abstandhalter selbst entlang der Umfangskanten einer Leichtbetonplatte verlaufen können.

Infolge der erfindungsgemäßen Baukonstruktion kann plattenförmiges Dämmmaterial an der Außenseite der vorhandenen und/oder tragenden Bausubstanz der Außenwand befestigt werden, vorzugsweise angeklebt und/oder angeschraubt werden, insbesondere im Bereich zwischen den Abstandhaltern.

Eine Nachrüstung bereits gedämmter Fassaden erfordert andererseits nur, für die Abstandhalter schmale, bis zu der tragenden Bausubstanz reichende Nuten in dem Dämmmaterial vorzusehen.

In dem Fall, dass eine Einblas- oder Schüttdämmung gewünscht ist, kann hinter wenigstens einer vorgefertigten Platte aus Leichtbeton pulverförmiges oder schüttfähiges Dämmmaterial eingefüllt werden, vorzugsweise eingeblasen. Diese Herstellungsvariante bietet sich besonders bei Neubauten und dgl. an, oder bei der erstmaligen Anbringung einer Dämmung.

Ferner ist es auch möglich, den Hohlraum hinter wenigstens einer vorgefertigten Platte auch mit Ortschaum zu füllen und dadurch zu dämmen.

Eine vorgefertigte Platte aus Leichtbeton kann an ihrer Außen- oder Sichtseite verputzt und/oder gestrichen werden.

Ein erfindungsgemäßes Verfahren zur Herstellung einer derartigen Baukonstruktion ist in Anspruch 5 spezifiziert.

Es ist vorgesehen, dass an der Außenseite der vorhandenen und/oder tragenden Bausubstanz Abstandhalter befestigt werden, und sodann vorgefertigte Platten aus Leichtbeton an den Abstandhaltern abgestützt werden und in einem Abstand zu der Bausubstanz befestigt werden, so dass in dem Zwischenraum zwischen den Platten aus Leichtbeton und der tragenden Bausubstanz eine wärmedämmende Isolation Platz findet.

In dem Zwischenraum zwischen der tragenden Bausubstanz und den vorgefertigten Platten aus Leichtbeton ist die Wärmedämmung einerseits mechanisch geschützt; andererseits wird Licht und Luftsauerstoff und sogar Feuchtigkeit abgehalten, so dass eine Algen- oder Schimmelbildung verhindert werden kann, wich auch im Brandfalle eine Entzündung der Wärmedämmung. Darüber hinaus führt die Konstruktion zu einem besseren Schallschutz.

Im Rahmen eines Verfahrens zur Herstellung einer Baukonstruktion mit Brandschutzfunktion an einer Außenwand werden in einem Arbeitsschritt die Abstandhalter an der Außenseite der vorhandenen und/oder tragenden Bausubstanz flach angeschraubt, insbesondere derart, dass ein Montageschenkel eines Abstandhalters flächig an der Außenseite der vorhandenen und/oder tragenden Bausubstanz anliegt. Damit wird einerseits der betreffende Abstandshalter selbst fixiert, und andererseits wird er dadurch in die Lage versetzt, die Gewichtskraft einer daran befestigten Leichtbetonplatte reibschlüssig zu übernehmen und in das Mauerwerk bzw. in die tragende Bausubstanz einzuleiten.

In einem folgenden Arbeitsschritt werden die vorgefertigten Platten aus Leichtbeton an die Abstandhalter angelegt, insbesondere derart, dass ihre Rückseiten bereichsweise flächig an den Anlageflächen der Stützelemente oder an den freien Stirnseiten oder Stützschenkel der vorzugsweise Abstandhalter anliegen. Sofern die Außenfläche der tragenden Bausubstanz hinreichend eben ist, ist dabei gleichzeitig eine hochgradig ebene Ausrichtung der daran montierten Platten aus Leichtbeton sichergestellt, mithin eine zeitraubende Nivellierung entbehrlich.

In einem nächsten Arbeitsschritt können die vorgefertigten Platten aus Leichtbeton an der Außenseite der vorhandenen und/oder tragenden Bausubstanz befestigt werden, vorzugsweise angedübelt werden, insbesondere mittels Schlagdübeln angedübelt werden. Da infolge eines vollflächigen, reibschlüssige Kontaktes im Bereich der Abstandshalter eine Abtragung der Gewichtskräfte von den Leichtbetonplatten über die Abstandhalter hin zu der tragenden Bausubstanz gewährleistet ist, und die Dübel daher von diesen Gewichtskräften weitgehend befreit sind, können dabei handelsübliche Schlagdübel verwendet werden, bspw. mit einer zwischen dem Dübelkopf und der Plattenaußenseite untergelegten, großen Scheibe aus Kunststoff od. dgl. als eine Art Pufferung.

Eine erste Möglichkeit zur Anbringung der vorgefertigten Platten aus leichtbeton an der Au-βenwand einer vorhandenen und/oder tragenden Bausubstanz besteht darin, dass an der unteren Seite einer Außenwand einer bereits mit EPS-WDVS gedämmten Bausubstanz ein Fußsockel befestigt wird, insbesondere angeschraubt, und dass die vorgefertigten Platten aus Leichtbeton auf der gedämmten Bausubstanz befestigt werden, insbesondere geklebt und/oder gedübelt.

Im Rahmen eines zweiten Verfahrens zur Anbringung der Dämmung in dem Fall, dass die Bausubstanz bspw. mit EPS-WDVS gedämmt werden soll, werden der Fußsockel und die Abstandhalter an der Bausubstanz festgeschraubt und/oder angedübelt. Anschließend können die Dämmplatten, bspw. aus EPS-WDVS, an der Bausubstanz befestigt, vorzugsweise angeklebt. Anschließend werden die vorgefertigten Platten aus Leichtbeton an den Abstandhaltern und/oder an der Bausubstanz festgelegt, insbesondere angeschraubt oder festgedübelt. Anschließend kann die Außenseite gemäß dem Stand der Technik verputzt und/oder gestrichen werden.

Dieses Verfahren bietet bei der Neu-Dämmung mit EPS den Vorteil, dass eine Auswaschung des Flammschutzmittels vermieden wird. Darüber hinaus bietet das Verfahren die Möglichkeit, dass EPS-WDVS ohne Flammschutzmittel eingesetzt werden können, da der Leichtbeton bereits ohne eine zusätzliche Flammschutzausrüstung mit einem Flammschutzmittel diese Aufgabe übernimmt.

Im Rahmen eines dritten Verfahrens zur Anbringung der Dämmung wird nach dem Anlegen der vorgefertigten Platten aus Leichtbeton an den Abstandhaltern und/oder nach dem Andübeln der vorgefertigten Platten aus Leichtbeton an der Außenseite der vorhandenen und/oder tragenden Bausubstanz der Außenwand partikelförmiges oder schüttfähiges Dämmmaterial oder eine Ortschaumdämmung in den Zwischenraum zwischen wenigstens einer vorgefertigten Platte aus Leichtbeton und der vorhandenen und/oder tragenden Bausubstanz eingefüllt, vorzugsweise eingeblasen oder geschüttet, oder als Ortschaumdämmung eingebracht, insbesondere durch wenigstens eine Öffnung im Bereich der Unterkonstruktion aus Abstandhaltern. Dieses Verfahren bietet bei der Neu-Dämmung einer Fassade Vorteile, insbesondere hinsichtlich des damit verknüpften Arbeitsaufwandes.

Ggf. sichtbare stirnseitige Fugen oder Spalte im Bereich der Unterkonstruktion zwischen den vorgefertigten Platten aus Leichtbeton und der vorhandenen und/oder tragenden Bausubstanz der Außenwand können durch eine oder mehrere Blenden verschlossen werden. Dies ist nicht nur eine ästhetische Maßnahme; damit können auch Schädlinge von der Isolation ferngehalten werden.

Weitere Vorzüge ergeben sich dadurch, dass die vorgefertigten Platten aus Leichtbeton an ihren Stoßfugen verspachtelt werden, bspw. mit einer Fugenmasse auf mineralischer Basis oder mit einer silikonhaltigen Spachtelmasse od. dgl. Dadurch kann insbesondere das Eindringen von Feuchtigkeit in den Bereich der Wärmedämmschicht vermieden werden.

Ferner entspricht es der Lehre der Erfindung, dass die vorgefertigten Platten aus Leichtbeton an ihrer Außen- oder Sichtseite verputzt und/oder gestrichen werden, so dass im fertigen Zustand kein Hinweis auf die integrierte Wärmedämmung verbleibt.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: eine perspektivische Ansicht einer mit einer erfindungsgemäßen Baukonstruktion versehenen Außenwand;
- Fig. 2: einen Fußsockel für eine gedämmte Fassade;
- Fig. 3: eine Blende zum Abschluss einer Unterkonstruktion für eine gedämmte Fassade;
- Fig. 4: einen Fußsockel für eine nicht gedämmte Fassade;
- Fig. 5: einen Abstandhalter mit T-förmigem Querschnitt für waagerechten Einbau an einer Außenwand, insbesondere für eine mit EPS-WDVS zu dämmende Fassade;
- Fig. 6: einen Abstandhalter mit T-förmigem Querschnitt für senkrechten Einbau an einer Au-βenwand, insbesondere für eine mit EPS-WDVS zu dämmende Fassade;
- Fig. 7: einen Abstandhalter mit T-förmigem Querschnitt für waagerechten Einbau, insbesondere für eine Einblas-, Schütt- oder Ortschaumdämmung, mit innenliegenden Aussparungen an einer Außenwand;
- Fig. 8: einen Abstandhalter mit T-förmigem Querschnitt für senkrechten Einbau, insbesondere für eine Einblas-, Schütt- oder Ortschaumdämmung, mit innenliegenden Aussparungen an einer Außenwand;
- Fig. 9: einen Abstandhalter mit T-förmigem Querschnitt für waagerechten Einbau, insbesondere für eine Einblas-, Schütt- oder Ortschaumdämmung, mit außenliegenden Aussparungen an einer Außenwand;
- Fig.: 10einen Abstandhalter mit T-förmigem Querschnitt für senkrechten Einbau, insbesondere für eine Einblas-, Schütt- oder Ortschaumdämmung, mit außenliegenden Aussparungen an einer Außenwand;
- Fig. 11: einen Abstandhalter mit T-förmigem Querschnitt zum waagerechten Einbau an einer Außenwand mit stärkerer Brüstung;
- Fig. 12: einen Abstandhalter mit T-förmigem Querschnitt und mit kreisförmigen Aussparungen, zur Verwendung bei diversen Bauten als Schalung, bspw. im Kanal- Dammoder Brückenbau; sowie
- Fig. 13: einen universell einsetzbaren Abstandhalter mit bereichsweise T-förmigem Querschnitt, bspw. zur Verwendung bei einer Einblas-, Schütt- oder Ortschaumdämmung.

Ein LKS soll der Prävention gegenüber Brandschäden dienen, insbesondere durch Herstellung einer Schutzhülle um eine wärmegedämmte Fassade.

Denn zwar müssen Häuser gedämmt werden; im Gegensatz zu der eigentlichen, normalerweise unbrennbaren, anorganischen Bausubstanz bestehen Dämmungen zumeist aus organischen Substanzen und neigen daher zu einem schnelleren Abbrennen.

Während z.B. EPS ohne das LKS im Brandfall bereits nach 10 Minuten hohe Brandschäden verursacht, kann EPS unter bzw. hinter einem LKS-Flächenelement einem Brand dagegen 45 bis 180 Minuten Widerstand leisten.

Die dazu verwendeten Konstruktionselemente sind in der Zeichnung dargestellt. Man erkennt in den Figuren 2 bis 13 verschiedene Leichtbeton-Konstruktions-Systemelemente:
Bei den Teilen 1 und 3 handelt es sich um Fußsockel für eine Wandverkleidung, das Teil 2 stellt eine Blende dar. Die Teile 4 bis 10 und 22 sind Abstandhalter, welche an einer vorhandenen oder tragenden Bausubstanz befestigt werden und eine Leichtbetonplatte abstützen können.

Den Zusammenbau einer erfindungsgemäßen Baukonstruktion 17 zeigt Fig. 1:
Man erkennt im Hintergrund als Beispiel für eine tragende Bausubstanz 16 eine Wand, die auf brandsichere Weise mit einer Wärmedämmung versehen werden soll.

Daran werden je nach Bedarf Abstandhalter 4, 6, 8, 10, 22 in horizontaler Ausrichtung und je nach Bedarf weitere, Abstandhalter 5, 7, 9, 10, 22 in vertikaler Ausrichtung montiert, insbesondere an der tragenden Bausubstanz 16 festgeschraubt.

Die Grundgestalt dieser Abstandhalter 4 bis 10 und 22 ist am besten in dem Abstandhalter 4 zu sehen. Man erkennt ein langgestrecktes Profil mit konstantem Querschnitt. Der Querschnitt hat eine T-förmige Gestalt.

Dabei wird der Querbalken dieses "T" durch einen Montageschenkel 18 gebildet, der vorzugsweise einen rechteckigen Querschnitt hat.

Entlang der Mittellinie dieses Schenkels ist wie bei dem "T"-Querbalken in einer zu jenem lotrechten Ebene ein Stützschenkel 19 angesetzt, der ebenfalls vorzugsweise einen rechteckigen Querschnitt aufweist.

Erfindungsgemäß besteht ein solcher Abstandhalter 4 bis 10 und/oder 22 aus Leichtbeton, vorzugsweise aus Holzleichtbeton, insbesondere aus dem selben Material wie die Leichtbetonplatten 12.

Der Montageschenkel 18 kann zu beiden Seiten des Stützschenkels 19 mit Befestigungsbohrungen versehen sein, durch welche Befestigungsschrauben 15 hindurchgesteckt und in die tragende Bausubstanz eingeschraubt werden können.

Diese Grundkonstruktion ist bei allen in den Figuren 5 bis 11 und 13 wiedergegebenen Abstandhaltern 4 bis 10 und 22 identisch realisiert.

Der Abstandhalter 6 unterscheidet sich von dem Abstandhalter 4 dadurch, dass der Stützschenkel 19 eine Reihe von kreisförmigen Ausnehmungen 20 oder Durchgangsbohrungen aufweist, so dass die seitlich zu beiden Seiten des Stützschenkels 19 an den Abstandhalter 6 angrenzenden Bereiche miteinander kommunizieren können.

Ähnliches wird bei dem Abstandhalter 8 dadurch erreicht, dass im Bereich der freien Längs-Stirnseite des Stützschenkels 19 etwa kerbenförmige Ausnehmungen 21 eingeformt sind, die bspw. einem Ausschnitt aus einer Kreislinie folgen. Auch diese Ausnehmungen 21 dienen dazu, zwischen seitlich benachbarten Bereichen des Stützschenkels 19 einen Durchgang zu schaffen.

Der Abstandhalter 5 unterscheidet sich von dem Abstandhalter 4 jedoch dadurch, dass ein Schenkel, insbesondere der Montageschenkel 18, im Bereich der endseitigen Stirnflächen des Abstandhalters 5 neben dem jeweils anderen Schenkel, insbesondere neben dem Stützschenkel 19, je eine Aussparung oder Auskehlung aufweist.

Mit anderen Worten, ein Schenkel, insbesondere der Stützschenkel 19, ist im Bereich der Stirnseiten unverändert, während der andere Schenkel, insbesondere der Montageschenkel 18, demgegenüber verkürzt ist.

Man erkennt in Fig. 6 dementsprechend seitliche Aussparungen 11 des Montageschenkels 18 gegenüber dem Stützschenkel 19. Diese Aussparungen 11 sind derart bemessen, dass sich ein Abstandhalter 4 und ein Abstandhalter 5 im rechten Winkel zueinander aneinander fügen lassen, derart, dass die endseitigen Stirnflächen der beiden Stützschenkel 19 aneinander stoßen können.

Die Aussparungen 11 können eine rechtwinklige Grundfläche aufweisen, aber auch eine dreieckige Grundfläche. Im letzteren Falle könnten zwei solche gleichartige Abstandhalter 5 auf Gehrung zusammengesetzt werden wie bei einem Bilderrahmen.

Der Abstandhalter 7 unterscheidet sich von dem Abstandhalter 6 nur durch die selben Aussparungen 11, welche auch der Abstandhalter 4 aufweist; das Profil ist dagegen identisch, einschließlich der Ausnehmungen 20.

Auch der Abstandhalter 9 weist derartige Aussparungen 11 auf und unterscheidet sich dadurch von dem Abstandhalter 8, bei ansonsten gleichem Profil wie der Abstandhalter 8, einschließlich der Ausnehmungen 21.

Bei Verwendung von plattenförmigen Dämmkörpern können die Abstandhalter 4 und 5 verwendet werden, sofern nicht aus anderen Gründen ein Durchgang durch den Stützschenkel 19 erforderlich ist.

Soll dagegen die Dämmung durch Einblasen, Schütten oder Schäumen nachträglich eingebracht werden, so sollten Abstandhalter 6 bis 9 mit durchbrochenem Stützschenkel 19 verwendet werden, weil dann der gesamte Hohlraum hinter der mit diesen Abstandhaltern 6 bis 9 montierten Leichtbetonplatten nirgends unterbrochen ist und also die Dämmstoffflocken oder -partikel oder ein Dämmstoffschaum überall hin gelangen kann.

In der Fig. 1 ist der letztere Fall dargestellt, d.h., die Dämmung erfolgt durch Einblasen, Schütten oder Schäumen. Deshalb werden dazu die Abstandhalter 6 und 7 verwendet, welche mit Durchgangsausnehmungen 20 versehen sind; bei einer anderen Dämmung können Abstandhalter 1, 2, 3 verwendet werden in Verbindung mit Leichtbetonplatten 12. Falls EPS weiter verwendet werden soll, kommen die Elemente 3, 4, 5, 10 und/oder 12 zum Einsatz.

Sodann werden die Leichtbetonplatten 12 montiert. Dazu haben die Längen der verwendeten Abstandhalter 4 bis 9 Längen, welche der Länge einer Leichtbetonplatte 12 entsprechen oder ganzzahligen Vielfachen davon. Die verwendeten Abstandhalter 4 bis 9 bilden auf der tragenden Bausubstanz 16 ein Gitternetz mit Feldern, welche jeweils der Größe einer Leichtbetonplatte 12 entsprechen, und zwar derart, dass die Umfangskanten einer Leichtbetonplatte 12 gerade mittig auf den freien Längsstirnseiten der Stützschenkel 19 liegen und auf jenen zusammenstoßen, vorzugsweise stumpf zusammenstoßen.

Andererseits müssen die waagrechten Abstandhalter nicht in jedem Falle verwendet werden, sondern nur falls diese notwendig erscheinen. Falls die waagrechten Abstandhalter entbehrlich erscheinen, können waagrechte Abstandhalter auch als senkrechte Abstandhalter verwendet werden.

Somit wird jede Leichtbetonplatte 12 auf diese Weise durch zwei bis vier Abstandhalter 4 bis 9 von der tragenden Bausubstanz 16 abgehoben.

Sodann wird die betreffende Leichtbetonplatte 12 an der tragenden Bausubstanz verankert, insbesondere mittels Dübeln 14. Diese Dübel 14 können über die gesamte Leichtbetonplatte 12 verteilt angeordnet werden.

Die Erfindung empfiehlt, dabei pro Leichtbetonplatte 12 etwa fünf derartige Dübel 14 zu verwenden, bspw. vier davon nahe jeder Ecke der Leichtbetonplatte 12 und einen etwa in deren Mitte.

An Kanten, wo die Unterkonstruktion endet, können anstelle von T-förmigen Abstandhaltern 4 bis 9 L-förmige Abstandhalter 1, 3 verwendet werden, wie in Fig. 1 im Bereich der Unterkante der tragenden Bausubstanz 16 zu sehen ist.

Nach Fertigstellung einer solchen Baukonstruktion 17 entlang einer ganzen Wand 16 kann ein flockenförmiges Dämmmaterial eingeblasen werden, oder partikelförmiges Dämmmaterial wird eingefüllt, oder ein Dämmschaum wird zugeführt, bis der ganze Hohlraum hinter den Leichtbetonplatten 12 mit dem Dämmmaterial erfüllt ist.

Durch den Einsatz von Abstandhaltern 4 bis 9 im Bereich des Bodens kann auch die Bodendämmung für die Bodenheizung effektiv und rasch realisiert werden, wahlweise unter Verlegung von Dämmplatten (vorzugsweise unter Verwendung von Abstandhaltern 4, 5) und/oder unter Befüllung mit Einblas- oder Schüttdämmstoff oder Ortschaum (vorzugsweise unter Verwendung von Abstandhaltern 6 bis 9).

Der Abstandhalter 10 gemäß Fig. 11 ist besonders massiv ausgestaltet; insbesondere kann auch im Bereich der freien Längsstirnseite des Stützschenkels 19 eine querschnittliche Verbreiterung vorgesehen sein. Dadurch kann bspw. eine Leichtbetonplatte 12 mit einer integrierten EPS-Dämmung und einem derartigen Abstandhalter 10 verbunden werden und dann als in sich stabiles Wandelement zum Einsatzort transportiert und dort als Schalung aufgestellt werden.

Ferner gibt es weitere Abstandhalter 13 für diverse Bauten, u. a. im Kanal-, Damm- und Brückenbau, und/oder auch als Schalungskonstruktion; dieser Abstandhalter 13 kann sich von dem Abstandhalter 10 bspw. durch kreis- oder kerbenförmige Ausnehmungen 20, 21 unterscheiden. Auch dieses Abstandselement ermöglicht, einen Abbau einer Schalung aus dem LKS nach der Betonierung zu vermeiden. Somit wird dieses LKS ein Teil des Baukörpers und muss nicht mehr abmontiert werden.

Bei dem in Fig. 13 dargestellten Abstandhalter 22 ist nur der Montageschenkel 18 in Längsrichtung durchgehend ausgebildet, während der Stützschenkel 19 in seiner Längsrichtung mehrere Unterbrechungen aufweist und also in einzelne Stützelemente 23 aufgelöst ist. Diese haben bei der in Fig. 13 dargestellten Ausführungsform 22 eine quaderförmige oder würfelförmige Gestalt.

Der in Fig. 12 dargestellte Abstandhalter 13 kann für die Erstellung einer Schalung zur Verwendung bei diversen Bauten, bspw. im Kanal-, Damm- oder Brückenbau, verwendet werden. Damit kann eine Schalung aus LKS im Ganzen oder in Teilen in einem Werk oder auf der Baustelle vorbereitet werden, die dann mit Stützböcken aufgestellt, mit Bewehrung ausgestattet und mit Beton befüllt und fertig gestellt werden kann. Die Fertigstellung eines Bauvorhabens erfolgt schneller, wobei die Schalung mit einer Leichtbetonplatte des LKS zu einem Bestandteil des Baukörpers wird und nicht mehr abmontiert werden muss.

Die Herstellung einer Baukonstruktion mit dem Leichtbeton-Konstruktions-System gliedert sich in folgende Schritte:
- 1. Verschraubung der Abstandhalter (bspw. Abstandhalter 3, 4, 5)
- 2. Verklebung
- 3. Wärmedämmung
- 4. Befestigung der Leichtbetonplatten 12
- 5. Schlussbeschichtung und Anstrich

Im Vergleich dazu erfordert eine herkömmliche Dämmung, bspw. mit Polystyrol EPS-WDVS, folgende Schritte:
- 1. Verklebung
- 2. Wärmedämmung
- 3. Armierungsmasse
- 4. Armierungsgewebe
- 5. Zwischenbeschichtung
- 6. Befestigung
- 7. Schlussbeschichtung und Anstrich

Somit ist der gesamte Installationsprozess im Rahmen der vorliegenden Erfindung schneller fertig. Mit Hilfe des Leichtbeton-Konstruktions-Systems auf der Fassade für Einblas-, Schütt-und Ortschaumdämmung wird es möglich, dass der Hohlraum hinter den Leichtbetonplatten je nach Wunsch mit einem Einblas- oder Schüttdämmstoff (Zellulose, Glas- und Steinwolle,) oder mit Ortschaum befüllt wird.

Die erfindungsgemäße Baukonstruktion 17 bietet folgende Möglichkeiten:
- Insbesondere bei Fassaden, die vor 2015 gedämmt worden sind, ist das EPS oftmals mit HBCD (Hexabromcyclododecan) behandelt worden. HBCD hat einige hoch problematische Eigenschaften: Es ist giftig, vor allem für Krebstiere und Algen in Gewässern. Es kann aber auch Menschen schädigen - zum Beispiel das Kind im Mutterleib oder Säuglinge über die Muttermilch, was Tierversuche vermuten lassen. Zudem ist HBCD sehr langlebig und kann in der Umwelt schlecht abgebaut werden. Werden solche Dämmplatten mit dem LKS abgedeckt, wird auch das schädliche HBCD an einem Entweichen in die Umwelt abgehalten.

Bei Verwendung des LKS künftig auf den Einsatz solcher und anderer, ggf. polymerer (Flamm-) Schutzmittel (pFR) im EPS möglicherweise ganz verzichtet werden.

Des Weiteren bietet das LKS als Hohlraumkonstruktionsmöglichkeit für alle umweltbewussten Bauherren und Investoren die Voraussetzung, um eine Dämmung auf günstigerem, schnelleren, umweltschonendem und nachhaltigem Weg anzubringen, bspw. in Form von Schütt-, Einblas- oder Ortsschaumdämmung.

Wenn politisch irgendwann gewollt, kann dabei sogar auf den Einsatz von EPS teilweise oder gar ganz verzichtet werden und im Rahmen des LKS kann eine Dämmung auch mit nachwachsenden Rohstoffen vorgenommen werden, bspw. in Form einer Zellulosedämmung, insbesondere mit Zelluloseflocken aus Altpapier oder Wiesengras, und/oder mit Holzfasern, Grasfasern, Hanf, Dinkelspitzen, Kork, insbesondere einer Korkschüttung, oder mit Glaswolle- oder Steinwollegranulat, Rohrkolben, Blähperliten, Naturbims etc.

Historische Jugendstilfassaden können mit LKS nachgebildet und bei Bedarf gedämmt werden. Dazu können Leichtbetonplatten mit einer bestimmten Struktur an ihrer Außenseite verwendet werden, oder ein Stukkateur kann auf deren Außenseite bestimmten Fassaden-Gestaltungselemente anbringen.

Ferner werden Algen-, Moos- und Schimmelbildung sowie Spechtschäden verhindert und zugleich "atmungsaktive" Wände durch hohe Dampfdiffusionsfähigkeit geschaffen. Weitere Vorteile sind die optimale Wärmedämmung und ein verbesserter Schallschutz.

Dabei wird die Oberfläche des Dämmstoffes derart angeordnet, dass eine Zufuhr von Au-βenluft zu der abgewandten Oberfläche des Dämmstoffs reduziert wird. Dadurch wird im Brandfall ein höherer Feuerwiderstand des Objektes sichergestellt.

Im Bereich des Kanal-, Damm- und Brückenbaus können durch den Einsatz des LKS als Schalung Projekte kostengünstiger, schneller und somit wirtschaftlicher realisiert werden, da die Schalung mit einer Leichtbetonplatte des LKS zu einem Bestandteil des Baukörpers wird und nicht mehr abmontiert werden muss.

Bei dem LKS ist der Aufwand im Vergleich zum Aufbau der Polystyrol EPS-WDVS deutlich reduziert.

### Bezugszeichenliste

- 1.: Fußsockel
- 2.: Blende
- 3.: Fußsockel
- 4.: Abstandhalter
- 5.: Abstandhalter
- 6.: Abstandhalter
- 7.: Abstandhalter
- 8.: Abstandhalter
- 9.: Abstandhalter
- 10.: Abstandhalter
- 11.: seitliche Aussparung
- 12.: vorgefertigte Platte
- 13.: Abstandhalter als Schalung
- 14.: Dübel
- 15.: Befestigungsschraube
- 16.: tragende Bausubstanz
- 17.: Konstruktion
- 18.: Montageschenkel
- 19.: Stützschenkel
- 20.: kreisförmige Ausnehmung
- 21.: kerbenförmige Ausnehmung
- 22.: Abstandhalter
- 23.: Stützelement

## Patentansprüche

1. Baukonstruktion (17) mit Brandschutzfunktion für mit einer Dämmung versehene oder zu versehende Flächen, insbesondere Außenwände, wobei im Bereich der gedämmten oder zu dämmenden Fläche Abstandhalter (1-10,22) an der Außenseite der tragenden Bausubstanz (16) angelegt und befestigt sind, und daran vorgefertigte Platten (12) aus Leichtbeton abgestützt sind und an der tragenden Bausubstanz (16) befestigt sind, und wobei in dem Bereich zwischen den Abstandhaltern (1-10,22), den vorgefertigten Platten (12) aus Leichtbeton und der tragenden Bausubstanz (16) ein Hohlraum verbleibt, in dem eine wärmedämmende Isolation angeordnet ist, **dadurch gekennzeichnet, dass** wenigstens ein Abstandhalter (1-10,22) aus Leichtbeton besteht und einen Stützschenkel (19) mit einer freien Stirnseite zur Anlage an der Rückseite einer vorgefertigten Platte (12) aus Leichtbeton aufweist.

2. Baukonstruktion (17) nach Anspruch 1, **dadurch gekennzeichnet, dass** ein Abstandhalter (1-10,22) eine langgestreckte Gestalt aufweist, wobei die Längserstreckung eines Abstandhalters (1-10,22) bevorzugt wenigstens etwa der Länge einer geraden Umfangskante einer vorgefertigten Platte (12) aus Leichtbeton oder einem Vielfachen davon entspricht.

3. Baukonstruktion (17) nach einem der vorhergehenden Ansprüche, **dadurch gekennzeichnet, dass** ein Abstandhalter (1-10,22) zumindest bereichsweise ausgestaltet ist, wobei vorzugsweise ein Abstandhalter (1-10, 22) einen durchgehenden Teil mit entlang einer Längsachse konstantem Querschnitt aufweist sowie daran angesetzte oder angeformte Elemente, welche untereinander vorzugsweise in einer gemeinsamen Flucht parallel zu der Längsachse des durchgehenden Teils liegen.

4. Baukonstruktion (17) nach einem der vorhergehenden Ansprüche, **dadurch gekennzeichnet, dass** ein Abstandhalter (1-10,22) einen L- oder T-förmigen Querschnitt aufweist, vorzugsweise mit zumindest einem Montageschenkel (18) zur flächigen Anlage an der Außenseite der vorhandenen und/oder tragenden Bausubstanz (16) der zu dämmenden Fläche, insbesondere wobei im Querschnitt eines Abstandhalters (1-10,22) der Montageschenkel (18) und der Stützschenkel (19) einen rechten Winkel miteinander einschließen.

5. Verfahren zur Herstellung einer Baukonstruktion (17) nach einem der Ansprüche 1 bis 4, wobei im Bereich der gedämmten oder zu dämmenden Fläche Abstandhalter (1,3-10,22) an der Außenseite der tragenden Bausubstanz (16) angelegt und befestigt werden, und dass vorgefertigte Platten (12) aus Leichtbeton mittels der Abstandhalter (1,3-10,22) an der Außenseite der tragenden Bausubstanz (16) abgestützt werden und in einem Abstand zu der Bausubstanz (16) befestigt werden, so dass in dem Bereich zwischen den Abstandhaltern (1-10,22), den Platten (12) aus Leichtbeton und der tragenden Bausubstanz (16) ein Hohlraum zur Aufnahme einer wärmedämmenden Isolation geschaffen wird, wobei die vorgefertigten Platten (12) aus Leichtbeton an den Anlageflächen der Stützschenkel (19) angelegt und durch diese gestützt werden.

6. Verfahren nach Anspruch 6, **dadurch gekennzeichnet, dass** die vorgefertigten Platten (12) aus Leichtbeton an die Abstandhalter (1-10,22) angelegt werden, indem ihre Rückseiten bereichsweise flächig an den freien Stirnseiten der Stützschenkel (19) der Abstandhalter (1-10,22) anliegen, wobei vorzugsweise die vorgefertigten Platten (12) aus Leichtbeton an der Außenseite der vorhandenen und/oder tragenden Bausubstanz (16) befestigt werden, bevorzugt angedübelt werden, insbesondere mittels Dübeln (14) oder Schlagdübeln angedübelt werden.

7. Verfahren nach Anspruch 5 oder 6, **dadurch gekennzeichnet, dass** vor dem Anlegen der vorgefertigten Platten (12) aus Leichtbeton an den Abstandhaltern (1-10,22) und/oder vor dem Andübeln der vorgefertigten Platten (12) aus Leichtbeton an der Außenseite der vorhandenen und/oder tragenden Bausubstanz (16) der Außenwand plattenförmiges Dämmmaterial an der tragenden Bausubstanz (16) befestigt wird, vorzugsweise angeklebt wird, insbesondere im Bereich zwischen den Abstandhaltern (1-10,22) festgelegt oder angeklebt wird.

8. Verfahren nach einem der Ansprüche 5 bis 7, **dadurch gekennzeichnet, dass** nach dem Anlegen der vorgefertigten Platten (12) aus Leichtbeton an den Abstandhaltern (1-10,22) und/oder nach dem Andübeln der vorgefertigten Platten (12) aus Leichtbeton an der Au-βenseite der vorhandenen und/oder tragenden Bausubstanz (16) der gedämmten oder zu dämmenden Fläche pulverförmiges oder schüttfähiges Dämmmaterial in den Zwischenraum zwischen wenigstens einer vorgefertigten Platte (12) aus Leichtbeton und der vorhandenen und/oder tragenden Bausubstanz (16) eingefüllt wird, vorzugsweise eingeblasen wird, insbesondere durch wenigstens eine Öffnung im Bereich der Unterkonstruktion aus Abstandhaltern (1-10,22).

9. Verfahren nach einem der Ansprüche 5 bis 8 zur Herstellung einer Baukonstruktion (17) mit erhöhtem Feuerwiderstand für eine Fassade eines bereits gedämmten Objektes, **dadurch gekennzeichnet, dass** LKS-Fußsockel-Elemente (1) und Blenden (2) in Kombination mit vorgefertigten Platten (12) an der tragenden Bausubstanz (16) derart montiert werden, dass die gesamte Fassade mit vorgefertigten Platten (12) verhüllt wird, wobei das (die) Fußsockel-Element(e) (1) an der tragenden Bausubstanz (16) befestigt und/oder mit der (den) Blende(n) (2) zusammengeschraubt wird (werden), und wobei die vorgefertigten Platten (12) durch Verschraubung, vorzugsweise mit EPS-WDVS, an der tragenden Bausubstanz (16) befestigt werden und auf der (den) Blende(n) des (der) Fußsockels-Elemente (2) verschraubt werden.

10. Verfahren nach einem der Ansprüche 5 bis 8 zur Herstellung einer Baukonstruktion (17) mit erhöhtem Feuerwiderstand für eine Fassade eines nicht gedämmten Objekts, bspw. eines Alt- oder Neubaus, **dadurch gekennzeichnet, dass** ein oder mehrerer Fußsockel-Element(e) (3) und/oder ein oder mehrere Abstandhalter-Element(e) (4) in waagrechter Ausrichtung angebracht wird (werden), und je nach Bedarf ein oder mehrere Abstandhalter-Element(e) (5) senkrecht angebracht wird (werden), wobei Dämmplatten, vorzugsweise aus EPS, vor Ort an die zu dämmende Fassade geklebt oder im Werk an die vorgefertigten Platten geklebt wird, und wobei die vorgefertigte(n) Platte(n) mittels Bohrungen sowie mittels Schrauben und/oder Dübeln an der Bausubstanz (16) verschraubt wird, wobei dir vorgefertigte(n) Platte(n) (12) auf dem (den) Fußsockel-Element(en) (3) und/oder an den Abstandhalter-Element(en) (4;5) auf der Fassade angebracht und dort verschraubt und/oder befestigt werden, und anschließend kann (können) das (die) vorgefertigte(n) Platte(n) (12) fachgerecht verputzt und gestrichen werden.

11. Verfahren nach einem der Ansprüche 5 bis 8 zur Herstellung einer Baukonstruktion (17) mit erhöhtem Feuerwiderstand für eine Fassade eines nicht gedämmten, aber mittels Einblas- und/oder Schüttdämmung zu dämmenden Objekts, **dadurch gekennzeichnet, dass** ein oder mehrerer Fußsockel-Element(e) (3) und/oder ein oder mehrere Abstandhalter-Element(e) (6;8;22) mit kreisförmigem (-en) Ausschnitt(en) (20) und/oder mit halbrundem (-en) Ausschnitt(en) (21) in waagrechter Ausrichtung angebracht wird (werden), und je nach Bedarf ein oder mehrere Abstandhalter-Element(e) (7;9;22) mit kreisförmigem (-en) Ausschnitt(en) (20) und/oder mit halbrundem (-en) Ausschnitt(en) (21) senkrecht angebracht wird (werden), und ein oder mehrere vorgefertigte Platte(n) (12) auf dem (den) Fußsockel-Element(en) (3) und/oder den waagrechten und/oder senkrechten Abstandshalter-Element(en) (6,7;8,9;22) derart verschraubt wird (werden), dass sich die Konstruktion selbst trägt, und dass daraufhin der Hohlraum hinter der (den) vorgefertigten Platte(n) (12) je nach Wunsch mit Einblas- und Schüttdämmstoff(en}, z.B. Zellulose, Glas- und Steinwolle, Gras, Polyurethan, Rohrkolben, Blähperlite, Korkschüttung, Hanf Dinkelspitzen, Naturbims etc. befüllt wird, und schließlich die vorgefertigte(n) Platte(n) (12) verputzt und/oder gestrichen wird (werden).

12. Verfahren nach einem der Ansprüche 5 bis 8 zur Herstellung einer Baukonstruktion (17) mit erhöhtem Feuerwiderstand für eine Fassade eines nicht gedämmten, aber mit Ortsschaumdämmung zu dämmenden Objekts, **dadurch gekennzeichnet, dass** ein oder mehrerer Fußsockel-Element(e) (3) und/oder ein oder mehrere Abstandhalter-Element{e) (6;8;22) mit kreisförmigem (-en) Ausschnitt(en) (20) und/oder mit halbrundem (-en) Ausschnitten) (21) in waagrechter Ausrichtung angebracht wird (werden), und je nach Bedarf ein oder mehrere Abstandhalter-Element(e) (7;9;22) mit kreisförmigem (-en) Ausschnitten) (20) und/oder mit halbrundem (-en) Ausschnitt(en) (21) senkrecht angebracht wird (werden), und ein oder mehrere vorgefertigte Platte(n) (12) auf dem (den) Fußsockel-Element(en) (3) und/oder den waagrechten und/oder senkrechten Abstandhalter-Element(en) (6,7;8,9;22) derart verschraubt wird (werden), dass sich die Konstruktion selbst trägt, und dass daraufhin der Hohlraum hinter der (den) vorgefertigten Platte(n) (12) mit Ortschaum gedämmt wird, und schließlich die vorgefertigte(n) Platte(n) (12) verputzt und/oder gestrichen wird (werden).

13. Verfahren nach einem der Ansprüche 5 bis 8 zur Herstellung einer Baukonstruktion (17) mit erhöhtem Feuerwiderstand für eine Bodenheizung, **dadurch gekennzeichnet, dass** ein oder mehrere Abstandhalter-Elemente (6) mit vorzugsweise kreisförmigen Durchbrechungen (20) und/oder mit vorzugsweise halbrunden Ausschnitten (21) auf einem Untergrund montiert werden, und sodann entweder vor der Installation vorgefertigter Platten (12) Dämmplatten verlegt und/oder nach der Installation vorgefertigter Platten (12) ein partikelförmiger Dämmstoff eingeblasen oder eingeschüttet oder ein Ortschaum geschäumt wird.

## Claims

1. Building construction (17) with a fire protection function for areas that are provided or to be provided with insulation, in particular exterior walls, with spacers (1-10, 22) being placed and attached to the outside of the load-bearing structure (16) in the insulated area or the area to be insulated, and prefabricated panels (12) made of lightweight concrete are supported thereon and are attached to the load-bearing structure (16), and in the area between the spacers (1-10,22), the prefabricated panels (12) made of lightweight concrete and the load-bearing structure (16) a cavity remains in which a heat-insulating insulation is arranged, **characterized in that** at least one spacer (1-10,22) consists of lightweight concrete and has a support leg (19) with a free front face to rest on the back of a prefabricated panel (12) made of lightweight concrete.

2. Building structure (17) according to claim 1, **characterized in that** a spacer (1-10,22) has an elongated shape, whereby the longitudinal extent of a spacer (1-10,22) is equivalent to preferably at least approximately the length of a straight peripheral edge of a prefabricated panel (12) made of lightweight concrete or a multiple thereof.

3. Building structure (17) according to one of the preceding claims, **characterized in that** a spacer (1-10,22) is designed at least in certain areas, whereby a spacer (1-10, 22) preferably having a continuous part with a constant cross-section along a longitudinal axis and elements attached or molded thereon, which are preferably placed in a common alignment parallel to the longitudinal axis of the continuous part.

4. Building structure (17) according to one of the preceding claims, **characterized in that** a spacer (1-10,22) has an L or T-shaped cross-section, preferably with at least one assembly leg (18) for flat contact with the outside of the existing and / or load-bearing structure (16) of the surface to be insulated, in particular whereby in the cross-section of a spacer (1-10,22) the assembly (18) and the support leg (19) enclose a right angle with one another.

5. Method for producing a building structure (17) according to one of claims 1 to 4, spacers (1,3-10,22) being placed and fastened on the outside of the load-bearing structure (16) in the area of the insulated or to be insulated surface, and that prefabricated panels (12) made of lightweight concrete are supported on the outside of the load-bearing structure (16) by means of spacers (1,3-10,22) and are fixed at a distance from the load-bearing structure (16), so that in the area between the spacers (1-10,22), the panels (12) made of lightweight concrete and the load-bearing structure (16) a cavity is created to accommodate a heat-insulating insulation, whereby the prefabricated panels (12) made of lightweight concrete placed on the contact surfaces of the support legs (19) and supported by them.

6. Method according to claim 6, **characterized in that** the prefabricated panels (12) made of lightweight concrete are placed on the spacers (1-10,22) by having their rear sides rest flat against the free end faces of the support legs (19) of the spacers (1-10,22), whereby preferably the prefabricated plates (12) made of lightweight concrete are fixed on the outside of the existing and / or load-bearing structure (16), preferably dowelled, in particular dowelled by means of dowels (14) or hammer-in-dowels.

7. Method according to claim 5 or 6, **characterized in that** before placing the prefabricated panels (12) made of lightweight concrete on the spacers (1-10,22) and / or before dowelling the prefabricated panels (12) made of lightweight concrete on the outside of the existing and / or load-bearing building structure (16) of the outer wall, plate-shaped insulating material is attached to the bearing building structure (16), preferably glued on, in particular fixed or glued on in the area between the spacers (1-10,22).

8. Method according to one of claims 5 to 7, **characterized in that** after placing the prefabricated panels (12) made of lightweight concrete on the spacers (1-10,22) and / or after dowelling the prefabricated panels (12) made of lightweight concrete on the outside of the existing and / or load-bearing structure (16) of the insulated surface or surface to be insulated, powdery or pourable insulating material is filled, preferably blown, into the space between at least one prefabricated plate (12) made of lightweight concrete and the existing and / or load-bearing structure (16) is, in particular through at least one opening in the area of the substructure made of spacers (1-10,22).

9. Method according to one of claims 5 to 8 for the production of a building structure (17) with increased fire resistance for a facade of an already insulated object, **characterized in that** LKS base elements (1) and panels (2) in combination with prefabricated panels (12) are mounted on the load bearing structure (16) in such a way that the entire facade is covered with prefabricated panels (12), whreby the base element (s) (1) being attached to the load bearing structure (16) and / or is (are) screwed together with the panel (s) (2), and whereby the prefabricated panels (12) are fastened to the load bearing structure (16) by screwing, preferably fastened with EPS -WDVS to the load bearing structure and are screwed at (the) cover (s) of the base element (s) (2).

10. Method according to one of Claims 5 to 8 for the production of a building structure (17) with increased fire resistance for a facade of a non-insulated object, e.g. an old or new building, **characterized in that** one or more base element (s) (3) and / or one or more spacer element (s) (4) is (are) attached in a horizontal orientation, and, as required, one or more spacer element (s) (5) is (are) attached vertically, whereby insulation panels, preferably made of EPS, are glued on site to the facade to be insulated or glued to the prefabricated panels in the factory, and whereby the prefabricated panel (s) is screwed to the load bearing structure (16) by means of holes and screws and / or dowels, whereby the prefabricated plate (s) (12) are attached on the base element (s) (3) and / or attached to the spacer element (s) (4; 5) on the facade and screwed and / or fastened there, and after that the prefabricated panel (s) (12) are professionally plastered and painted.

11. Method according to one of Claims 5 to 8 for the production of a building structure (17) with increased fire resistance for a facade of an object that is not insulated but is to be insulated by means of blow-in and / or bulk insulation, **characterized in that** one or more base element (s) (3) and / or one or more spacer element (s) (6; 8; 22) with circular cutout (s) (20) and / or with semicircular cutout (s) (21) is (are) attached in a horizontal orientation, and depending on requirements, one or more spacer element (s) (7; 9; 22) with a circular cutout (s) (20) and / or with a semicircular (- en) cutout (s) (21) is (are) attached vertically, and one or more prefabricated plate (s) (12) on the base element (s) (3) and / or the horizontal and / or vertical spacer element (s) (6,7; 8,9; 22) is (are) screwed in such a way that the construction is self-bearing, and that thereupon the cavity behind the (the) prefabricated panel (s) (12) is filled with infill and loose insulation material (s), e.g. cellulose, glass and rock wool, grass, polyurethane, cattails, expanded perlite, cork fill, hemp spelled tips, natural pumice, etc., as required, and finally the prefabricated panel (s) (12) is (are) plastered and / or painted.

12. Method according to one of claims 5 to 8 for the production of a building structure (17) with increased fire resistance for a facade of an object that is not insulated but is to be insulated with local foam insulation, **characterized in that** one or more base element (s) (3) and / or one or more spacer elements (s) (6; 8; 22) with preferably circular cut-out (s) (20) and / or with preferably semicircular cut-out (s) (21) is (are) attached in a horizontal orientation, and a or several spacer element (s) (7; 9; 22) with circular cut-out (s) (20) and / or with semicircular cut-out (s) (21) is (are) attached vertically, and one or more prefabricated plate (s) (12) is (are) screwed on the base element (s) (3) and / or the horizontal and / or vertical spacer element (s) (6,7; 8,9; 22) in such a way that the construction is self-bearing and that the cavity behind the prefabricated panel (s) (12) is insulated with in-situ foam, and finally the prefabricated panel (s) (12) is (are) plastered and / or painted.

13. Method according to one of claims 5 to 8 for producing a building structure (17) with increased fire resistance for floor heating, **characterized in that** one or more spacer elements (6) with preferably circular openings (20) and / or with preferably semicircular Cutouts (21) are mounted on a substrate, and then either before the installation of prefabricated panels (12) insulation boards are laid and / or after the installation of prefabricated boards (12), a particulate insulation material is blown in or poured in or an in-situ foam is foamed.

## Revendications

1. Construction de bâtiment (17) dotée d'une fonction de protection contre l'incendie pour des surfaces pourvues ou à pourvoir d'une isolation, en particulier des murs extérieurs, dans laquelle des espaceurs (1-10, 22) sont appliqués et fixés sur la face extérieure du bâti porteur (16) dans la région de la surface isolée ou à isoler, et des plaques préfabriquées (12) en béton léger s'appuient sur ceux-ci et sont fixées au bâti porteur (16), et dans laquelle un espace creux dans lequel est disposée une isolation thermique demeure dans la région entre les espaceurs (1-10, 22), les plaques préfabriquées (12) et le bâti porteur (16), **caractérisée en ce qu'**au moins un espaceur (1-10, 22) est constitué de béton léger et présente une jambe d'appui (19) avec une face frontale libre pour l'application sur la face arrière d'une plaque préfabriquée (12) en béton léger.

2. Construction de bâti existant (17) selon la revendication 1, **caractérisée en ce qu'**un espaceur (1-10, 22) présente une forme allongée, l'extension longitudinale d'un espaceur (1-10, 22) correspondant avantageusement au moins approximativement à la longueur d'un bord périphérique droit d'une plaque préfabriquée (12) en béton léger ou à un multiple de celle-ci.

3. Construction de bâti existant (17) selon l'une des revendications précédentes, **caractérisée en ce qu'**un espaceur (1-10, 22) est réalisé au moins par endroits, dans laquelle un espaceur (1-10, 22) présente de préférence une partie continue avec une section transversale constante le long d'un axe longitudinal, ainsi que des éléments moulés ou rapportés sur celle-ci, lesquels s'étendent de préférence de façon alignée entre eux parallèlement à l'axe longitudinal de la partie continue.

4. Construction de bâti existant (17) selon l'une des revendications précédentes, **caractérisée en ce qu'**un espaceur (1-10, 22) présente une section transversale en forme de L ou de T, de préférence avec au moins une jambe de montage (18) pour l'application surfacique sur la face extérieure du bâti existant et/ou porteur (16) de la surface à isoler, en particulier dans laquelle la jambe de montage (18) et la jambe d'appui (19) forment un angle droit entre elles dans la section transversale d'un espaceur (1-10, 22).

5. Procédé de fabrication d'une construction de bâti existant (17) selon l'une des revendications 1 à 4, dans laquelle, dans la région de la surface isolée ou à isoler, des espaceurs (1, 3-10, 22) sont appliqués sur la face extérieure du bâti porteur (16) et fixés à celle-ci, et des plaques préfabriquées (12) en béton léger s'appuient sur la face extérieure du bâti porteur (16) au moyen des espaceurs (1, 3-10, 22) et sont fixées à une distance du bâti (16), de manière à créer un espace creux dans la région entre les espaceurs (1-10, 22), les plaques (12) en béton léger et le bâti porteur (16), pour la réception d'une isolation thermique, dans laquelle les plaques préfabriquées (12) en béton léger sont appliquées sur les surfaces d'appui des jambes d'appui (19) et sont supportées par celles-ci.

6. Procédé selon la revendication 6, **caractérisé en ce que** les plaques préfabriquées (12) en béton léger sont appliquées sur les espaceurs (1-10, 22) en appliquant leurs faces arrière au moins par endroits de façon surfacique sur les faces frontales libres des jambes d'appui (19) des espaceurs (1-10, 22), dans lequel les plaques préfabriquées (12) en béton léger sont de préférence fixées à la face extérieure du bâti existant et/ou porteur (16), avantageusement par chevillage, en particulier chevillées à l'aide de chevilles (14) ou de chevilles à percussion.

7. Procédé selon la revendication 5 ou 6, **caractérisé en ce qu'**avant l'application des plaques préfabriquées (12) en béton léger sur les espaceurs (1-10, 22) et/ou avant le chevillage des plaques préfabriquées (12) en béton léger sur la face extérieure du bâti existant et/ou porteur (16) du mur extérieur, un matériau d'isolation en forme de plaque est fixé au bâti porteur (16), avantageusement par collage, en particulier fixé ou collé dans la région située entre les espaceurs (1-10, 22).

8. Procédé selon l'une des revendications 5 à 7, **caractérisé en ce qu'**après l'application des plaques préfabriquées (12) en béton léger sur les espaceurs (1-10, 22) et/ou après le chevillage des plaques préfabriquées (12) en béton léger sur la face extérieure du bâti existant et/ou porteur (16) de la surface isolée ou à isoler, un matériau d'isolation pulvérulent ou en vrac est introduit dans l'espace intermédiaire entre au moins une plaque préfabriquée (12) en béton léger et le bâti existant et/ou porteur (16), avantageusement par soufflage, en particulier à travers au moins une ouverture dans la région de la sous-construction composée d'espaceurs (1-10, 22).

9. Procédé selon l'une des revendications 5 à 8 pour la fabrication d'une construction de bâtiment (17) avec une résistance au feu élevée pour une façade d'un objet déjà isolé, **caractérisé en ce que** des éléments de socle de base LKS (1) et des caches (2) sont montés de telle façon sur le bâti porteur (16) en combinaison avec des plaques préfabriquées (12), que l'ensemble de la façade est recouvert de plaques préfabriquées (12), dans lequel l'élément/les éléments de socle de base (1) est/sont fixé(s) au bâti porteur (16) et/ou vissé(s) avec le(s) cache(s) (2), et dans lequel les plaques préfabriquées (12) sont fixées par vissage au bâti porteur (16), avantageusement à l'aide d'un système d'ITE en EPS, et vissées sur le(s) cache(s) de l'élément/des éléments de socle de base (2).

10. Procédé selon l'une des revendications 5 à 8 pour la fabrication d'une construction de bâtiment (17) avec une résistance au feu élevée pour une façade d'un objet non isolé, par exemple un bâtiment ancien ou nouveau, **caractérisé en ce qu'**un ou plusieurs élément(s) de socle de base (3) et/ou un ou plusieurs élément(s) espaceur(s) (4) est/sont monté(s) selon une orientation horizontale, et un ou plusieurs élément(s) espaceur(s) (5) est/sont monté(s) verticalement selon les besoins, dans lequel des plaques d'isolation, avantageusement des plaques d'EPS, sont collées sur place à la façade à isoler ou collées aux plaques préfabriquées à l'usine, et dans lequel la/les plaque(s) préfabriquée(s) est/sont vissée(s) au bâti (16) à l'aide de perçages et de vis et/ou de chevilles, dans lequel la/les plaque(s) préfabriquée(s) (12) est/sont montée(s) sur l'élément/les éléments de socle de base (3) et/ou sur l'élément/les éléments espaceur(s) (4 ; 5) sur la façade, où elle(s) est/sont vissée(s) et/ou fixée(s), puis la/les plaque(s) préfabriquée(s) (12) peut/peuvent être enduite(s) ou peinte(s).

11. Procédé selon l'une des revendications 5 à 8 pour la fabrication d'une construction de bâtiment (17) avec une résistance au feu élevée pour une façade d'un objet non isolé mais à isoler au moyen d'une isolation introduite par soufflage et/ou en vrac, **caractérisé en ce qu'**un ou plusieurs élément(s) de socle de base (3) et/ou un ou plusieurs élément(s) espaceur(s) (6 ; 8 ; 22) avec un/des découpage(s) circulaire(s) (20) et/ou avec un/des découpage(s) semicirculaire(s) (21) est/sont monté(s) selon une orientation horizontale, et un ou plusieurs élément(s) espaceur(s) (7 ; 9 ; 22) avec un/des découpage(s) circulaire(s) (20) et/ou avec un/des découpage(s) semi-circulaire(s) (21) est/sont monté(s) verticalement selon les besoins, et une ou plusieurs plaque(s) préfabriquée(s) (12) est/sont vissée(s) de telle façon sur l'élément/les éléments de socle de base (3) et/ou sur l'élément/les éléments espaceur(s) (6, 7 ; 8, 9 ; 22) horizontal/horizontaux et/ou vertical/verticaux, que la construction est autoportante, et **en ce que** l'espace creux derrière la/les plaque(s) préfabriquée(s) (12) est rempli au choix avec une/des matière(s) isolante introduite(s) par soufflage et en vrac, par exemple de la cellulose, de la laine de verre ou de roche, du gazon, du polyuréthane, de la massette, de la perlite expansée, du liège en vrac, du chanvre, de l'épeautre, de la pierre ponce naturelle, etc., et pour terminer la/les plaque(s) préfabriquée(s) (12) est/sont enduite(s) et/ou peinte(s).

12. Procédé selon l'une des revendications 5 à 8 pour la fabrication d'une construction de bâtiment (17) avec une résistance au feu élevée pour une façade d'un objet non isolé, mais à isoler avec une isolation en mousse formée sur place, **caractérisé en ce qu'**un ou plusieurs élément(s) de socle de base (3) et/ou un ou plusieurs élément(s) espaceur(s) (6 ; 8 ; 22) avec un/des découpage(s) circulaire(s) (20) et/ou avec un/des découpage(s) semi-circulaire(s) (21) est/sont monté(s) selon une orientation horizontale, et un ou plusieurs élément(s) espaceur(s) (7 ; 9 ; 22) avec un/des découpage(s) circulaire(s) (20) et/ou avec un/des découpage(s) semi-circulaire(s) (21) est/sont monté(s) verticalement selon les besoins, et une ou plusieurs plaque(s) préfabriquée(s) (12) est/sont vissée(s) de telle façon sur l'élément/les éléments de socle de base (3) et/ou sur l'élément/les éléments espaceur(s) (6, 7 ; 8, 9 ; 22) horizontal/horizontaux et/ou vertical/verticaux, que la construction est autoportante, et **en ce que** l'espace creux derrière la/les plaque(s) préfabriquée(s) (12) est ensuite isolé avec de la mousse formée sur place, et pour terminer la/les plaque(s) préfabriquée(s) (12) est/sont enduite(s) et/ou peinte(s).

13. Procédé selon l'une des revendications 5 à 8 pour la fabrication d'une construction de bâtiment (17) avec une résistance au feu élevée pour un chauffage au sol, **caractérisé en ce qu'**un ou plusieurs élément(s) espaceur(s) (6) avec des percées de préférence circulaires (20) et/ou avec des découpages de préférence semicirculaires (21) est/sont monté(s) sur une base, puis des plaques d'isolation sont posées avant l'installation de plaques préfabriquées (12) et/ou une matière isolante particulaire est introduite par soufflage ou versée ou une mousse formée sur place est expansée après l'installation de plaques préfabriquées (12).
